# EUROPÄISCHE PATENTSCHRIFT

(11) **EP 3 851 401 B1**
(45) Veröffentlichungstag und Bekanntmachung des Hinweises auf die Patenterteilung: **10.09.2025**
(21) Anmeldenummer: 21401001.9
(22) Anmeldetag: 12.01.2021
(51) Int. Cl.: B65H 49/32, B65H 51/20, B65H 59/04

(54) **VORRICHTUNG UND VERFAHREN ZUM ABWICKELN UND ZUFÜHREN VON KREUZGEWICKELTEM MATERIAL SOWIE VERWENDUNG**
DEVICE AND METHOD FOR UNWINDING AND FEEDING CROSS-WOUND MATERIAL AND USE OF SAME
DISPOSITIF ET PROCÉDÉ DE DÉROULEMENT ET D'ALIMENTATION DE MATIÈRE ENROULÉE CROISÉE, AINSI QU'UTILISATION

(30) Priorität: 16.01.2020 DE 102020101003; 16.01.2020 DE 202020100225 U
(43) Veröffentlichungstag der Anmeldung: 21.07.2021
(73) Patentinhaber: Opti-Run GmbH, 44577 Castrop-Rauxel (DE)
(72) Erfinder: Ahmetovic, Almir, 44575 Castrop-Rauxel (DE)
(74) Vertreter: Tanner, Lukas

(56) Entgegenhaltungen:
- EP-A1- 0 315 029
- EP-A2- 0 673 007
- EP-A2- 1 268 331
- EP-A2- 1 695 934
- WO-A1-01/40093
- WO-A1-03/031169
- WO-A2-2006/101750
- US-A- 2 155 769
- US-A- 3 826 443
- US-A- 4 627 584
- US-A1- 2006 175 458
- US-A1- 2015 217 963
- US-A1- 2019 284 015
- US-A1- 2019 367 066

## Beschreibung

### TECHNISCHES GEBIET

Die vorliegende Erfindung betrifft ein Abwickel- und Zuführmodul für kreuzgewickeltes bandförmiges Material, welches auf einer kreuzgewickelten Spule aufgewickelt ist, die um eine Spulenachse am Abwickel- und Zuführmodul drehbar gelagert ist, wobei das bandförmige Material mittels des Abwickel- und Zuführmoduls von der Spule bis zu einer Zuführeinheit des Abwickel- und Zuführmoduls geführt. Ferner betrifft die vorliegende Erfindung ein Verfahren zum Abwickeln und Zuführen von kreuzgewickeltem bandförmigem Material mittels eines Abwickel- und Zuführmoduls von einer kreuzgewickelten Spule zu/in einer Anlage, insbesondere im Zusammenhang mit Anlagen zum Schneiden, Kleben und/oder Falten von Verpackungsmaterial wie z.B. Kartonagen. Nicht zuletzt betrifft die vorliegende Erfindung auch die Verwendung eines an eine derartige Anlage gekoppelten Abwickel- und Zuführmoduls für kreuzgewickeltes bandförmiges Material. Insbesondere betrifft die Erfindung eine Vorrichtung und ein Verfahren gemäß dem Oberbegriff des jeweiligen unabhängigen Anspruchs.

### HINTERGRUND DER ERFINDUNG

In vielen zumindest teilweise automatisierten Anlagen und Prozessen, beispielsweise bei der Verarbeitung von Kartonagen, muss bandförmiges Material zugeführt werden. Das bandförmige Material ist z.B. als Silikonband ausgestaltet und ist üblicherweise auf Materialrollen oder Spulen aufgerollt. Die Materialrollen oder Spulen weisen einen in Abhängigkeit von der Länge und der Dicke des Materials großen Durchmesser auf. Sobald das Material abgerollt ist, muss die Materialrolle gewechselt werden.

Aus diversen Gründen ist es wünschenswert, die verfügbare Länge nahtlosen bandförmigen Materials zu maximieren, beispielsweise um Rüstzeiten und Arbeitsaufwand zu minimieren. Je größer die Materialrollen werden, desto schwieriger ist jedoch auch dessen Handhabung und auch dessen Anordnung und Lagerung an den Anlagen. Zudem lässt auch die EigenStabilität der Materialrollen ab einem gewissen Durchmesser-zu-Breiten-Verhältnis nach. Anders ausgedrückt: Ab einer gewissen Größe nimmt das Risiko zu, dass das Material von der Materialrolle rutscht oder dass sich die Materialrolle verwindet.

Die DE 20 2011 104 928 U1 beschreibt eine Lagerung einer Wickelrolle auf einer Mehrzahl von Rollen, wobei das abzuwickelnde Band über eine Segmentachse geführt wird und nach der Umlenkung an der Segmentachse zu einer im Kreismittelpunkt des Segments angeordneten Umlenkrolle geführt wird.

Die US 3 826 443 A offenbart eine Vorrichtung zum Ausgeben von Verpackungsband von einer gewalzten Spule, die eine Spule zum drehbaren Tragen der Spule und eine Führung oder Ausrichtvorrichtung zum Ausrichten der durchlaufenen Windungen der Spule in Richtung der Mittellinie der Spule an einem Punkt weit vor dem Punkt, an dem das Band tatsächlich die Spule verlässt, umfasst.

Ausgehend vom Stand der Technik besteht Interesse an einer verbesserten Art und Weise der Bereitstellung und Zuführung von bandförmigem Material für automatisierbare Anlagen und Prozesse.

### ZUSAMMENFASSUNG DER ERFINDUNG

Aufgabe ist, eine Vorrichtung und ein Verfahren bereitzustellen, womit das Bereitstellen und Zuführen von bandförmigem Material für zumindest teilweise automatisierte Anlagen und Prozesse optimiert werden kann, insbesondere bei Prozessen zum Schneiden, Kleben und/oder Falten von Verpackungsmaterial wie z.B. Kartonagen. Auch eine Aufgabe ist, das Bereitstellen und Zuführen von bandförmigem Material auf Spulen oder Rollen derart zu ermöglichen, dass der Aufwand im Zusammenhang mit dem Einrichten von automatisierten Prozessen und mit Rüstzeiten beim Wechsel der Spulen bzw. Rollen minimiert werden kann. Nicht zuletzt ist es eine Aufgabe, das Bereitstellen und Zuführen von bandförmigem Material bei möglichst vielen Anwendungen und Prozessen, insbesondere auch bei bereits eingefahrenen Anlagen und Prozessen, auf möglichst einfache und flexible Weise optimieren zu können.

Zumindest eine dieser Aufgaben wird durch ein Abwickel- und Zuführmodul gemäß Anspruch 1 sowie durch ein Verfahren gemäß dem nebengeordneten Verfahrensanspruch gelöst. Vorteilhafte Weiterbildungen der Erfindung werden in den jeweiligen Unteransprüchen erläutert. Die Merkmale der im Folgenden beschriebenen Ausführungsbeispiele sind miteinander kombinierbar, sofern dies nicht explizit verneint ist.

Bereitgestellt wird ein Abwickel- und Zuführmodul für kreuzgewickeltes bandförmiges Material, insbesondere für Silikonband, insbesondere mit einer Materialbreite im Bereich von 15 bis 35mm, wobei das bandförmige Material auf einer kreuzgewickelten Spule aufgewickelt ist, welche eine Spulenbreite von mindestens 20cm aufweist, insbesondere eine Spulenbreite im Bereich von 20 bis 50cm, und welche um eine Spulenachse am Abwickel- und Zuführmodul drehbar gelagert ist, wobei das bandförmige Material mittels des Abwickel- und Zuführmoduls von der Spule bis zu einer Zuführeinheit des Abwickel- und Zuführmoduls geführt ist, mittels welcher das Abwickel- und Zuführmodul in einer Koppelposition an eine Anlage koppelbar ist, insbesondere an eine Anlagen zum Schneiden, Kleben und/oder Falten von Verpackungsmaterial wie z.B. Kartonagen.

Erfindungsgemäß wird vorgeschlagen, dass zwischen der kreuzgewickelten Spule und der Zuführeinheit eine Breitenkompensationseinrichtung integriert ist, welche eingerichtet ist zum Kompensieren einer Breitenvariation der Breitenposition des bandförmigen Materials auf dem Bewegungspfad von der Spule bis zur Zuführeinheit, wobei die Zuführeinheit zumindest eine vordefinierte Breitenposition des bandförmigen Materials in der Koppelposition vorgibt und derart ausgestaltet und angeordnet ist, dass das Abwickel- und Zuführmodul modular an die Anlage koppelbar ist, insbesondere als Nachrüstmodul zum Ersatz einer integralen Zuführeinheit der Anlage. Dies liefert neben einem großen Materialvorrat und minimiertem Aufwand für die Handhabung des Materials auch Vorteile hinsichtlich Individualisierung von Anlagen und Prozessen, beispielsweise bei einem Wechsel der Materialart (Kategorie). Das Modul kann auf einfache Weise adaptiert werden und je nach Bedarf im optimierten Zustand in die Anlage bzw. in den Prozess integriert werden.

Kreuzgewickelte Spulen erfordern zwar einerseits beim Aufwickeln des Materials ein gewisses Fachwissen, insbesondere wenn das bandförmige Material vergleichsweise breit ist und dazu auch verwindungssteif bzw. kaum dehnbar ist. Zudem bringen vergleichsweise breite Spulen die Schwierigkeit mit sich, dass das bandförmige Material beim Abwickeln wieder über eine große Breite variiert, also dass der Bewegungspfad des bandförmigen Materials sehr viel stärker variiert als bei einer schmalen Materialrolle. Kreuzgewickelte Spulen erhöhen also den prozessualen Aufwand insbesondere bei avisierten vollautomatisierten Prozessen.

Andererseits bringen kreuzgewickelte Spulen den großen Vorteil mit sich, dass das bandförmige Material bei sehr großer (insbesondere nahtloser) Länge stabil auf die Spule aufgewickelt werden kann, und dass die Spule auch bei vergleichsweise großen Abwickel-Geschwindigkeiten stabil gelagert werden kann. Dank großer Materiallängen können auch Umrüstzeiten (Rollen-/Spulenwechsel) eingespart werden.

Die vorliegende Erfindung ermöglicht, sowohl von den Vorteilen von kreuzgewickelten Spulen zu profitieren, und gleichzeitig auch die bisher damit einhergehenden Schwierigkeiten weitgehend zu überwinden. Das hier beschriebene Abwickel- und Zuführmodul kann beispielsweise auch an bestehenden Anlagen nachgerüstet werden und beschreibt im Detail konkrete Ausgestaltungen der Erfindung, beispielsweise auch eine prozessuale Erweiterung bzw. Optimierung bestehender Fertigungs-/Herstellungsprozesse durch Integration eines Abwickel- und Zuführverfahrens gemäß Ausführungsformen der Erfindung. Die Koppelposition kann dabei auch frei im Raum gewählt werden bzw. durch eine Standposition des Moduls vorgegeben werden. Die erfindungsgemäßen Abroll-Module für kreuzgewickeltes bandförmiges Material, beispielsweise für beschichtete Abdeckstreifen für linienförmige Klebestellen auf Kartonagen, können z.B. für Prozessmaschinen bei zumindest teilweise automatisierter Fertigung nachgerüstet werden oder bedarfsweise anstelle einer integrierten Zuführeinheit verwendet werden. Dadurch können insbesondere auch Automatisierungsanlagen bei der Faltung/Klebung von Kartonagen auf einfache Weise optimiert werden. Das hier beschriebene Abroll-Modul (Abwickel- und Zuführmodul) kann dabei auch speziell für besonders schwere/große Rollen bzw. Spulen vorgesehen sein, insbesondere mit einer vergleichsweise weit unten im Bodenbereich ergonomisch vorteilhaft angeordneten Spulenachse.

Das Modul ist auch für bereits installierte Anlagen nachrüstbar, so dass die entsprechende Anlage nachträglich auch einfache Weise eingerichtet ist/wird zum Abspulen und Zuführen von kreuzgewickeltem Bahnmaterial.

Die Materialübergabe erfolgt an der Koppelposition bevorzugt zu einer Zugeinheit der Anlage. Anders ausgedrückt: Vorteilhafter Weise wird das bandförmige Material nach vergleichsweise kurzem Streckenabschnitt oder nach vergleichsweise wenigen Umlenkpunkten und bei möglichst minimaler Reibung direkt zu einer Zugeinheit der Anlage geführt. Dies ermöglicht auch einen hinsichtlich Beanspruchung des Materials vorteilhaften Abwickel- und Zuführprozess. Die Zugeinheit kann beispielsweise einen Bunker der Anlage speisen.

Das Modul ermöglicht die Handhabung des bandförmigen Materials auf dem Materialflusspfad von der Spule bis zur Zugeinheit der Anlage. Demnach kann die Anlage schlanker ausgelegt werden, und ein optimiertes Modul kann an der Schnittstelle zur Zugeinheit für eine mehr oder weniger beliebige Anlage bereitgestellt werden, insbesondere in Abhängigkeit von der Ausgestaltung der Spule. Dies ermöglicht auch eine Umrüstung der Anlage bzw. des Prozesses auf eine andere Materialart auf einfache Weise.

Es hat sich gezeigt, dass ein kreuzweises Aufspulen bzw. Wickeln des Materials erfolgen muss, wenn die Spule besonders groß werden soll, also wenn das Material eine große nahtlose Länge aufweisen soll und/oder wenn die Umrüstzeiten für eine neue Spule minimiert werden sollen. Ohne kreuzweises Wickeln wäre das Material nicht mehr stabil gelagert, und zudem bekäme die Spule auch einen zu großen Durchmesser. Insofern löst die vorliegende Erfindung auch die Aufgabe, die Materialzuführung bei kreuzgewickelten Spulen zu optimieren, insbesondere auch hinsichtlich Richtungs- und Lastwechseln zu vergleichmäßigen (homogener auszugestalten).

Insofern betrifft die vorliegende Erfindung vornehmlich den Aspekt des Abwickelns von den kreuzgewickelten Spulen sowie den Aspekt des Zuführens des abgewickelten bandförmigen Materials; der modulare Aspekt kann hinsichtlich eines eigenständigen ( separat von der Anlage anordenbaren) Moduls als zusätzlicher Vorteil erachtet werden, mit dem Modul in Ausgestaltung als mobiles Modul, welches unabhängig von den Anlagen ist ( unabhängig verlagerbar und positionierbar und z.B. bezüglich der Höhenposition der Zuführeinheit anpassbar) und je nach Bedarf an eine von mehreren Anlagen gekoppelt werden kann. Dazu kann das Modul z.B. auch auf Rädern auf dem Boden gelagert sein.

Vorteilhafter Weise erfolgt die Lagerung der Spule um eine einzelne Achse, so dass die Spule vergleichsweise reibungsarm drehen kann. Die Spulenachse ist dann eine durch das Modul definierte Achse. Optional kann an dieser Achse ein steuer-/regelbarer Antrieb des Moduls angreifen, insbesondere eingerichtet zum bidirektionalen Drehen der Spule in Reaktion auf Sensorsignale. Wahlweise kann die Spule auch auf mehreren Rollen mit der Spulen-Mantelfläche gelagert sein. Die Spule dreht sich dann um eine eigene Spulenachse, welche durch die Spule per se definiert ist.

Als kreuzgewickelte Spule ist hier eine Bandtrommel oder eine Wickelrolle oder dergleichen Einheit zu verstehen, welche dafür vorgesehen ist, bandartiges Material auf einem möglichst kleinen Durchmesser stabil anordnen zu können. Insofern bezieht sich die vorliegende Erfindung nicht auf fadenförmiges Gut, sondern auf Material in Form von Bahnen oder Streifen oder vergleichsweise schmalen Filmen. Die kreuzgewickelten Spulen stellen bandförmiges Material bereit, und das Modul ist dazu eingerichtet, bandförmiges Material zu handhaben.

Als Breitenkompensationseinrichtung ist dabei insbesondere eine Einrichtung zum Ausgleichen von denjenigen Breitenvariationen zu verstehen, welche durch die Breite der Kreuzwicklung bedingt sind. Die Breitenkompensation erfolgt insbesondere entlang eines vordefinierten Bewegungspfades graduell kontinuierlich und/oder kaskadenartig. Beispielsweise wird die zulässige Variation der Breitenposition in Zuführrichtung in wenigstens drei Schritten weiter eingegrenzt.

Ein Vorgeben der Breitenposition erleichtert eine Materialübergabe zu den standardmäßigen Einrichtungen zum Führen von bandförmigem Material. Insofern ermöglicht die vorgegebene Breitenposition auch die Flexibilität und Variabilität in der Verwendung des Moduls. Die vordefinierte Breitenposition kann dabei zumindest in einem Endabschnitt des Bewegungspfades durch eine Breitenkoordinate gekennzeichnet sein, je nach Materialbreite gegebenenfalls mit einer prozentualen Toleranz im einstelligen Prozentbereich der Materialbreite. Die Materialbreite kann dabei für die unterschiedlichen Spulen auch recht stark variieren, z.B. bei nur 5mm liegen, oder bei bis zu 30 bis 35mm. Bevorzugt wird die Breitenposition mittels der Zuführeinheit und mittels eines vergleichsweise stabilen, robusten Träger- oder Rahmenteils definiert, insbesondere bei starrer Abstützung am Gehäuse des Moduls. Durch eine feste Standposition oder auch durch eine Montage des Moduls an einer Anlage kann die Breitenposition fixiert bzw. eingefroren werden, und Reaktionskräfte können über das Modul in den Untergrund oder über eine Kupplung in eine Anlage weitergeleitet werden.

Gemäß einem Ausführungsbeispiel wird ein Abwickel- und Zuführmodul für kreuzgewickeltes bandförmiges Material mit einer Materialbreite von mindestens 20mm bereitgestellt, wobei das bandförmige Material auf einer kreuzgewickelten Spule aufgewickelt ist, welche eine Spulenbreite von mindestens 20cm aufweist, und welche um eine Spulenachse am Abwickel- und Zuführmodul drehbar gelagert ist, wobei das bandförmige Material mittels des Abwickel- und Zuführmoduls von der Spule bis zu einer Zuführeinheit des Abwickel- und Zuführmoduls geführt ist, mittels welcher das Abwickel- und Zuführmodul in einer Koppelposition an eine Anlage koppelbar ist, insbesondere an eine Anlagen zum Schneiden, Kleben und/oder Falten von Verpackungsmaterial wie z.B. Kartonagen, wobei zwischen der kreuzgewickelten Spule und der Zuführeinheit eine Breitenkompensationseinrichtung integriert ist, welche eingerichtet ist zum Kompensieren einer Breitenvariation der Breitenposition des bandförmigen Materials auf dem Bewegungspfad von der Spule bis zur Zuführeinheit, wobei die Zuführeinheit zumindest eine vordefinierte Breitenposition des bandförmigen Materials in der Koppelposition vorgibt und derart ausgestaltet und angeordnet ist, dass das Abwickel- und Zuführmodul modular an die Anlage koppelbar ist, insbesondere als Nachrüstmodul zum Ersatz einer integralen Zuführeinheit der Anlage, wobei die Spulenbreite mindestens Faktor 5 oder mindestens Faktor 7 oder mindestens Faktor 10 größer als die Breite des bandförmigen Materials ist. Hierbei ist die Breitenkompensation besonders effektiv. Optional kann der Faktor noch deutlich größer sein, z.B. Faktor 20, also z.B. bei einer Spulenbreite im Bereich von 40 bis 50cm.

Gemäß einem Ausführungsbeispiel gibt die Zuführeinheit ferner auch eine vordefinierte Tiefenposition und/oder eine vordefinierte Höhenposition des bandförmigen Materials in der Koppelposition vor. Dies kann auch eine Materialübergabe an die Anlage erleichtern, oder auch eine Integration in die Anlage begünstigen.

Gemäß einem Ausführungsbeispiel gibt die Zuführeinheit eine vordefinierte Höhenposition des bandförmigen Materials in der Koppelposition im Bereich einer Höhe von 1,5m bis 3,5m vor, insbesondere im Bereich 2m bis 3m. Dies ermöglicht auch eine Materialübergabe in einer vorteilhaften Höhenposition, insbesondere derart, dass einerseits der Zugang zur Anlage nicht beeinträchtigt wird, und andererseits auch die Zuführung des Materials innerhalb der Anlage erleichtert wird. Beispielsweise ist die Zuführeinheit in einer Höhenposition angeordnet, die Faktor 2 bis 10 größer ist als die Höhenposition der Spule oder der Spulenachse.

Gemäß einem Ausführungsbeispiel weist das Abwickel- und Zuführmodul eine Längenkompensationseinrichtung zum Längen- und Zugkraftausgleich im bandförmigen Material auf, welche zwischen der kreuzgewickelten Spule und der Zuführeinheit integriert ist. Dies ermöglicht auch eine zuverlässige Zuführung des Materials weitgehend unabhängig von der Funktionsweise einer Zugeinheit. Beispielsweise ist eine/die Zugeinheit nur an der Anlage vorgesehen. Dank der Längenkompensationseinrichtung kann das Modul auch auf vergleichsweise einfache Art und Weise an unterschiedliche Anlagen gekoppelt werden, bei vergleichbar guter Funktionalität. Dies erhöht nicht zuletzt auch den Grad der Autarkie des Moduls.

Gemäß einem Ausführungsbeispiel bildet eine/die Längenkompensationseinrichtung des Abwickel- und Zuführmoduls zusammen mit der Breitenkompensationseinrichtung eine den Bewegungspfad des bandförmigen Materials von der Spule bis hin zur Zuführeinheit definierende kombinierte Kompensationseinrichtung. Dies liefert auch vergleichsweise hohe Freiheitsgrade bei der Auslegung und Konstruktion des Moduls. Beispielsweise umfasst die Längenkompensationseinrichtung eine/die Tänzereinheit, und die Breitenkompensationseinrichtung umfasst z.B. mehrere hintereinandergeschaltete Umlenkrollen mit Umlenkrollenstegen mit unterschiedlicher, in Förderrichtung abnehmender Breite. Somit kann das bandförmige Material bevorzugt zunächst mittels der Breitenkompensationseinrichtung auf einen vergleichsweise schmalen Bewegungspfad gebracht werden, und die nachgeschaltete Längenkompensationseinrichtung liefert dann einen Längen- und Zugkraftausgleich. Diese Hintereinanderschaltung vereinfacht nicht zuletzt auch die Breitenkompensation und kann Impulse und sonstige Inhomogenitäten vergleichsweise weit vor der Spule dämpfen. Die Spule kann dadurch sehr gleichmäßig und materialschonend abgerollt werden, auch bei großen Fördergeschwindigkeiten.

Als Längenkompensationseinrichtung ist dabei insbesondere eine Einrichtung zum Ausgleichen von zeitlich abhängigen Variationen im Materialbedarf und von Zugkraftänderungen im Material zu verstehen. Bevorzugt liefert die Längenkompensationseinrichtung auch eine schwerkraftgetriebene Dämpfung bzw. Pufferung, insbesondere mittels fliegend lagerbaren Ausgleichsgewichten.

Gemäß einem Ausführungsbeispiel weist das Abwickel- und Zuführmodul zur Kompensation von Kraft- und Positionsvariationen des bandförmigen Materials eine Mehrzahl von Umlenkrollen auf, insbesondere wenigstens fünf, sechs oder sieben ortsfest am Modul installierte Umlenkrollen und/oder wenigstens zwei oder drei ortsvariabel in variablen Relativpositionen zu den ortsfesten Umlenkrollen gelagerte Umlenkrollen. Die Umlenkrollen erleichtern insbesondere in kaskadenartiger Anordnung auch ein Konvergieren der Breitenposition. Die jeweilige Umlenkrolle kann dafür bevorzugt auch Randbereiche mit Rändern zum seitlichen Beschränken des Bewegungsbereiches des bandförmigen Materials aufweisen.

Gemäß einem Ausführungsbeispiel weist das Abwickel- und Zuführmodul eine Tänzereinheit mit wenigstens einer ortsvariabel in variabler Relativposition zu ortsfesten Umlenkrollen des Abwickel- und Zuführmoduls gelagerten Umlenkrolle auf, über welche Tänzereinheit das bandförmige Material geführt ist. Die Tänzereinheit ermöglicht auch eine Dämpfung. Längen- bzw. Geschwindigkeits- und Kraft-Variationen beim Abwickeln der Spule können abgedämpft und ausgeglichen werden, insbesondere mittels Ausgleichsmassen, welche an ortsvariabel (insbesondere translatorisch in vertikaler Richtung verlagerbar) gelagerten Umlenkrollen angreifen. Die Tänzereinheit kann in Abhängigkeit der verwendeten Ausgleichsgewichte auch eine gewünschte Vorspannung im Material sicherstellen.

Gemäß einem Ausführungsbeispiel ist auf dem Bewegungspfad von der Spule bis zur Zuführeinheit wenigstens eine Umlenkrolle mit einem Umlenkrollensteg mit einer Stegbreite größer Faktor 3 oder größer Faktor 2 als der Materialbreite vorgesehen ist, insbesondere eine Mehrzahl von Umlenkrollen mit in Zuführrichtung kürzer werdender Stegbreite. Dies erleichtert auch ein kaskadenartiges Konvergieren der Breitenposition auf eine vordefinierte Position bzw. auf einen vordefinierbaren engen Breitenbereich.

Gemäß einem Ausführungsbeispiel ist/wird das bandförmige Material auf dem Bewegungspfad von der Spule bis zur Zuführeinheit zwischen mehreren Umlenkpunkten nach oben und unten geführt, insbesondere zumindest annähernd auch in lotrechter Richtung, insbesondere bei Umlenkwinkeln im Bereich von 140 bis 180°, wobei an aufeinanderfolgenden Umlenkpunkten der Bewegungspfad bzw. der Bewegungsbereich des bandförmigen Materials in Breitenrichtung jeweils weiter eingegrenzt wird. Dies ermöglicht auch eine funktionale Integration hinsichtlich Längen- und Breitenausgleich auf vergleichsweise kleinem Bauraum.

Das bandförmige Material kann auf dem Bewegungspfad von der Spule bis zur Zuführeinheit zunächst zwischen mehreren Umlenkpunkten in einem ersten Höhenabschnitt geführt sein/werden, und daraufhin in einen zweiten Höhenabschnitt oberhalb des ersten Höhenabschnitt geführt sein/werden, insbesondere in eine Höhenposition größer Faktor 2 der Höhe des ersten Höhenabschnitts. Diese Anordnung hat nicht zuletzt auch konstruktive Vorteile.

Gemäß einem Ausführungsbeispiel ist/wird das bandförmige Material auf dem Bewegungspfad von der Spule bis zur Zuführeinheit mittels einer/der Breiten- und/oder Längenkompensationseinrichtung in einem Höhenbereich geführt, welcher sich über eine Höhe von mindestens Faktor 1 bis 2 des Durchmessers der Spule 1 erstreckt, insbesondere wenigstens drei- oder vierfach hoch und runter, bevor das bandförmige Material zur Zuführeinheit weitergeleitet wird. Dies liefert einerseits einen großen Puffer, andererseits kann eine auch in konstruktiver Hinsicht vorteilhafte Anordnung bereitgestellt werden, mittels welcher auch eine Optimierung der Anordnung der Zuführeinheit für einen jeweiligen Anwendungsfall auf flexible Weise ermöglicht wird.

Gemäß einem Ausführungsbeispiel ist das Abwickel- und Zuführmodul derart modular an die Anlage koppelbar, dass das Abwickel- und Zuführmodul modular in eine/die Anlage integrierbar ist, insbesondere als Ersatz einer bestehenden Zuführeinheit der Anlage. Die Möglichkeit einer modularen Integration kann beispielsweise mittels einer oder mehrerer Kupplungen zum ortsfesten Anordnen des Moduls in einer vordefinierten Kuppelstelle an der Anlage geschaffen werden. Die Kupplungen sind dabei z.B. an einer Seitenfläche am Rahmen des Moduls und/oder an der Unterseite des Moduls vorgesehen. Das Modul als solches kann dabei als integrierbare Komponente der Anlage betrachtet werden. Dabei ist das Modul mobil, so dass es beispielsweise situationsbedingt an unterschiedlichen Anlagen zur Anwendung kommen kann. Der Mobilitäts-Aspekt wird weiter unten noch detaillierter beschrieben.

Gemäß einem Ausführungsbeispiel stellt die Spule das bandförmige Material mit einer nahtlosen Länge von mindestens 1.000m, bevorzugt mindestens 3.000m, weiter bevorzugt mindestens 5.000m bereit, insbesondere mit bis zu 25.000m. Derartige Längen begünstigen lange Austauschintervalle. Dabei kann die Spule vergleichsweise nahe am Boden im Modul angeordnet bleiben.

Gemäß einem Ausführungsbeispiel ist die Spulenachse in einer Höhe kleiner 1,5m, insbesondere kleiner 1,2m oder kleiner 1m angeordnet. Wahlweise ist die Spulenachse sogar noch tiefer angeordnet, z.B. in einer Höhe im Bereich von 0,5 bis 0,7m. Dies erleichtert nicht zuletzt auch den Wechsel der Spule und liefert auch eine gute Stand-Stabilität des Moduls (tiefer Schwerpunkt), bzw. eine gute Stabilität unabhängig vom momentan auf der Spule vorhandenen Materialvorrat.

Gemäß einem Ausführungsbeispiel ist die Spulenachse in einer Höhe zwischen 20 und 100cm, insbesondere zwischen 50 und 70cm, über dem Boden angeordnet/anordenbar. Die vergleichsweise niedrige Höhe erleichtert auch die Handhabung.

Gemäß einem Ausführungsbeispiel stellt das Abwickel- und Zuführmodul auf dem Bewegungspfad zwischen Spule und Zuführeinheit eine Wegstrecke für das bandförmige Material bereit, die mindestens Faktor 3 größer ist als die Länge des direkten Weges zwischen der Spule und der Zuführeinheit, insbesondere im Bereich von Faktor 5 bis 10 größer ist. Es hat sich gezeigt, dass diese Verlängerung auf vergleichsweise wenig Bauraum einen vorteilhaften Effekt auf eine Kompensation von Kräften und Positionsänderungen hat. Die Wegstrecke kann dabei insbesondere mittels (ortsfesten und/oder ortsvariablen) Umlenkpunkten und Umlenkrollen verlängert werden.

Gemäß einem Ausführungsbeispiel ist die Spulenbreite mindestens Faktor 5 oder mindestens Faktor 7 oder mindestens Faktor 10 bis 50 größer als die Breite des bandförmigen Materials. Die Spulenbreite kann dabei bis zu Faktor 100 größer sein, z.B. bei vergleichsweise schmalem Material (ca. 5mm) und vergleichsweise breiter Spule (ca. 500mm). Hierdurch kann nicht zuletzt auch ein großer Materialvorrat auf stabile robuste Weise bereitgestellt werden. Die Spule wird nicht besonders groß im Durchmesser, sondern bleibt auch bei großem Materialvorrat vergleichsweise kompakt und lässt sich leicht abwickeln.

Gemäß einem Ausführungsbeispiel ist die Breitenkompensationseinrichtung eingerichtet, den Bewegungspfad des bandförmigen Materials von einer Breitenvariation von mindestens 10cm oder mindestens 20cm oder mindestens 30cm oder bis zu 50cm jeweils auf eine Breitenvariation von maximal 5cm oder maximal 4cm oder maximal 3cm oder bis zu 1cm einzugrenzen, insbesondere kaskadenartig an hintereinandergeschalteten Umlenkpunkten. Dies erleichtert auch die Handhabung des Materials entlang der Wegstrecke zwischen Spule und Materialübergabe (Kopplungspunkt). Optional kann die Breitenvariation noch stärker eingeschränkt werden, insbesondere in der Koppelposition auf einen Prozentanteil kleiner 50% oder sogar kleiner 30% der Materialbreite, oder bei eher großen Materialbreiten gegebenenfalls auch auf einen einstelligen Prozentanteil. Beispielsweise wird die Breitenposition an der Zuführeinheit bei einem 3cm breiten Material auf eine Breitenvariation über eine Breite 4 bis 4,5cm eingeschränkt, also auf ca. 30 bis 50% (1 bis 1,5cm von 3cm).

Erfindungsgemäß ist das Abwickel- und Zuführmodul mobil. Das Abwickel- und Zuführmodul kann z.B. auf Rädern gelagert sein und für eine mobile Verlagerung auf einem Untergrund oder Hallenboden eingerichtet sein. Ein mobiles Modul ist besonders autark und kann auf besonders einfache Weise mit unterschiedlichen Anlagen bedarfsweise gekoppelt werden.

Gemäß einem Ausführungsbeispiel ist die Zuführung des bandförmigen Materials passiv zugkraftgetrieben, indem die Spule in Reaktion auf eine an der Zuführeinheit von extern auf das bandförmige Material ausgeübten Zugkraft abwickelbar ist, insbesondere bei motorisch inaktivem Abwickel- und Zuführmodul. Hierdurch kann nicht zuletzt auch der Grad der Autarkie des Moduls weiter erhöht werden. Das Modul ist weitgehend unabhängig von der jeweiligen Ausgestaltung eines Zugkraft-Antriebs der Anlage verwendbar, insbesondere auch dank einer/der Längen-/Breitenkompensationseinrichtung.

Zumindest eine der zuvor genannten Aufgaben wird auch gelöst durch eine Anlage zum zumindest teilweise automatisierten Herstellen von Verpackungsmaterial, insbesondere Anlage zum Schneiden, Kleben und/oder Falten von Kartonagen, wobei die Anlage wenigstens ein zuvor weiter oben beschriebenes Abwickel- und Zuführmodul umfasst, wobei das Abwickel- und Zuführmodul als mobiles Modul an eine auf das bandförmige Material wirkende Zugeinheit der Anlage gekoppelt ist. Dies liefert auch zuvor weiter oben beschriebene Vorteile.

Zumindest eine der zuvor genannten Aufgaben wird wie erwähnt auch gelöst durch ein Verfahren gemäß dem entsprechenden nebengeordneten Verfahrensanspruch, nämlich durch ein Verfahren gemäß Anspruch 9 zum Abwickeln und Zuführen von kreuzgewickeltem bandförmigem Material mittels eines Abwickel- und Zuführmoduls von einer kreuzgewickelten Spule zu/in einer Anlage, insbesondere zu/in einer Anlagen zum Schneiden, Kleben und/oder Falten von Verpackungsmaterial wie z.B. Kartonagen, wobei das bandförmige Material über eine Spulenbreite aufgewickelt ist, die deutlich größer ist als die Materialbreite (insbesondere mindestens Faktor 5 oder mindestens Faktor 7 oder mindestens Faktor 10 größer), wobei die Spule drehbar um eine Spulenachse gelagert wird, wobei das bandförmige Material von der Spule bis zu einer Zuführeinheit des Abwickel- und Zuführmoduls geführt wird, wobei die Zuführeinheit in einer Koppelposition eine Kopplung (Übergabe des bandförmigen Materials) mit der Anlage sicherstellt, wobei auf einem/dem Bewegungspfad des bandförmigen Materials von der kreuzgewickelten Spule bis zur Zuführeinheit eine Breitenkompensation erfolgt, bei welcher eine Breitenvariation der Breitenposition des bandförmigen Materials zumindest annähernd über die gesamte Spulenbreite kompensiert wird und bis hin zur Zuführeinheit (bzw. bis hin zur Koppelposition) auf eine vordefinierte Breitenposition des bandförmigen Materials in der Koppelposition konvergiert wird, insbesondere mittels eines zuvor weiter oben beschriebenen Abwickel- und Zuführmoduls, insbesondere mit dem Abwickel- und Zuführmodul in Ausgestaltung als Nachrüstmodul (insbesondere für größere/breitere Spulen als standardmäßig in der jeweiligen Anlage vorgesehen ist). Dies liefert neben einer vorteilhaften Prozessintegration auch zuvor weiter oben beschriebene Vorteile.

Gemäß einer Ausführungsform wird/werden ferner auch eine vordefinierte Tiefenposition und/oder eine vordefinierte Höhenposition des bandförmigen Materials in der Koppelposition vorgegeben. Hierdurch kann die Materialübergabe in der Koppelposition weiter erleichtert werden.

Gemäß einer Ausführungsform wird eine/die vordefinierte Höhenposition des bandförmigen Materials in der Koppelposition im Bereich einer Höhe von 1,5m bis 3,5m vorgegeben, insbesondere im Bereich 2m bis 3m.

Gemäß einer Ausführungsform erfolgt/erfolgen auf dem Bewegungspfad im Abwickel- und Zuführmodul ferner eine Längenkompensation und ein Zugkraftausgleich, insbesondere zumindest teilweise mittels einer Tänzereinheit, über welche das bandförmige Material geführt wird. Dies kann die Handhabung des Materials innerhalb des Moduls weiter optimieren und das Modul auch besonders autark und unabhängig von der Art und Weise der Ausübung der Zugkraft auf das Material machen.

Gemäß einer Ausführungsform erfolgt eine Kompensation von Kraft- und Positionsvariationen auf dem Bewegungspfad von der Spule bis zur Zuführeinheit mittels einer Mehrzahl von Umlenkrollen, insbesondere mittels wenigstens fünf, sechs oder sieben ortsfest am Modul installierten Umlenkrollen und/oder mittels wenigstens zwei oder drei ortsvariabel in variablen Relativpositionen zu den ortsfesten Umlenkrollen gelagerten Umlenkrollen. Dies Umlenkrollen ermöglichen auch ein kaskadenartiges Konvergieren der Breitenposition an vordefinierbaren Stellen des Bewegungspfades und begünstigen dadurch auch eine platzsparende kompakte Anordnung und Funktionsintegration.

Gemäß einer Ausführungsform erfolgt eine Kompensation von Zugkraft- und Positionsvariationen des bandförmigen Materials mittels einer Tänzereinheit, welche dafür wenigstens eine ortsvariabel in variabler Relativposition zu ortsfesten Umlenkrollen des Abwickel- und Zuführmoduls gelagerte Umlenkrolle vorsieht. Dies ermöglicht auch einen schwerkraftgetriebenen selbstregulierenden Effekt, wobei die im Material herrschende Zugkraft auf einfache Weise an die Reibkräfte und das Bandmaterial angepasst werden kann. Gemäß einer Ausführungsform wird der Bewegungspfad des bandförmigen Materials von der Spule bis zur Zuführeinheit von einer Breitenvariation von mindestens 10cm oder mindestens 20cm oder mindestens 30cm jeweils auf eine Breitenvariation von maximal 5cm oder maximal 4cm oder maximal 3cm eingegrenzt. Dies begünstigt auch eine Materialübergabe in der Koppelposition.

Gemäß einer Ausführungsform erfolgt die Zuführung des bandförmigen Materials zur Anlage passiv zugkraftgetrieben, indem die Spule in Reaktion auf eine an der Zuführeinheit von extern auf das bandförmige Material ausgeübten Zugkraft abgewickelt wird, insbesondere bei motorisch inaktivem Abwickel- und Zuführmodul. Dies kann die Zuführung weiter erleichtern, insbesondere in Kombination mit einer Tänzereinheit zum Zugkraftausgleich.

Zumindest eine der zuvor genannten Aufgaben wird wie erwähnt auch gelöst durch Verwendung eines Abwickel- und Zuführmoduls gemäß Anspruch 15 für kreuzgewickeltes bandförmiges Material, welches auf einer kreuzgewickelten Spule über eine Spulenbreite aufgewickelt ist, die deutlich größer ist als die Materialbreite (insbesondere mindestens Faktor 5 oder mindestens Faktor 7 oder mindestens Faktor 10 größer), zum drehbaren Lagern der Spule um eine Spulenachse und zum Führen des abzuwickelnden bandförmigen Materials von der Spule bis zu einer Zuführeinheit des Abwickel- und Zuführmoduls, wobei das Abwickel- und Zuführmodul mittels der Zuführeinheit in einer Koppelposition und in einer frei wählbaren Standposition des Abwickel- und Zuführmoduls modular an eine Anlage gekoppelt wird, insbesondere an/in eine Anlagen zum Schneiden, Kleben und/oder Falten von Verpackungsmaterial wie z.B. Kartonagen, wobei auf einem/dem Bewegungspfad des bandförmigen Materials von der kreuzgewickelten Spule bis zur Zuführeinheit eine Breitenkompensation erfolgt, bei welcher eine Breitenvariation der Breitenposition des bandförmigen Materials zumindest annähernd über die gesamte Spulenbreite kompensiert wird und bis hin zur Zuführeinheit auf eine vordefinierte Breitenposition des bandförmigen Materials in der Koppelposition konvergiert wird, insbesondere Verwendung eines zuvor weiter oben beschriebenen Abwickel- und Zuführmoduls. Hierdurch ergeben sich zuvor genannte Vorteile. Das Konvergieren der Breitenposition (bzw. das Eingrenzen des Breitenvariationsbereiches) kann dabei vorteilhafter Weise auch bereits nach kurzer Wegstrecke nach der Spule erfolgen, insbesondere noch vor dem Durchlaufen einer Tänzereinheit. Somit kann die Breitenkompensation funktional von einer Längen-/Kraftkompensation getrennt werden. Bevorzugt ist die Längen-/Kraftkompensation zwischen der Zuführeinheit und der Breitenkompensation angeordnet, also stromab von der Breitenkompensation.

### KURZE BESCHREIBUNG DER FIGUREN

In den nachfolgenden Zeichnungsfiguren wird die Erfindung noch näher beschrieben, wobei für Bezugszeichen, die nicht explizit in einer jeweiligen Zeichnungsfigur beschrieben werden, auf die anderen Zeichnungsfiguren verwiesen wird. Es zeigen:
**Figur 1****,** **2** in einer Seitenansicht und in einer Detailansicht ein Abwickel- und Zuführmodul gemäß einem Ausführungsbeispiel;
**Figur 3****,** **4** in einer Frontansicht und in einer Draufsicht ein Abwickel- und Zuführmodul gemäß einem Ausführungsbeispiel;
**Figur 5** in einer Seitenansicht ein in einen beispielhaften Produktionsprozess integriertes ein Abwickel- und Zuführmodul gemäß einem Ausführungsbeispiel;
**Figur 6, 7** in einer Heckansicht und in einer Frontansicht ein in einen beispielhaften Produktionsprozess integriertes ein Abwickel- und Zuführmodul gemäß einem Ausführungsbeispiel;

### DETAILLIERTE BESCHREIBUNG DER FIGUREN

Zwecks besserer Übersichtlichkeit werden die Bezugszeichen zunächst zusammen beschrieben. Auf einzelne der Bezugszeichen wird individuell im Zusammenhang mit der jeweiligen Figur eingegangen.

Eine kreuzgewickelte Spule 1 stellt bandförmiges Material 2 bereit, beispielsweise Silikonband. Die Spule 1 ist in einem mobilen Abwickel- und Zuführmodul 10 um eine Spulenachse 11 gelagert, wahlweise mit einem freien Ende 11.1 der Spulenachse. Ein Gehäuse bzw. Rahmen 12 umgibt die Spule und liefert mittels einer oder mehrerer Trägereinheiten 12.1 (insbesondere höhenverstellbar oder höhenanpassbar) eine Abstützung einer Zuführeinheit 16 in einer gewünschten Koppelposition Pxyz für die Übergabe des bandförmigen Materials 2 an eine Anlage 20. Ein Ausleger 12.2 überragt das Gehäuse seitlich. Eine oder mehrere Gehäusetüren oder Klappen oder Abschottungen 12.3 können die Spule 1 und das Material 2 vor Umwelteinflüssen schützen.

Das bandförmige Material 2 wird auf dem Bewegungspfad Mxz von der Spule 1 bis zur Zuführeinheit 16 in einer Umlenkeinheit 13 über mehrere Umlenkrollen bzw. Umlenkpunkte 14 geführt, nämlich sowohl über ortsfeste Umlenkrollen 14a als auch über tanzende bzw. ortsvariable Umlenkrollen 14b. Einzelne oder alle Umlenkrollen können jeweils einen Umlenkrollensteg 14.1 zur Definition einer Rollenbreite y14, y14.1 und einer Breitenvariation aufweisen, wobei die jeweilige Umlenkrolle für Rollenränder 14.2 begrenzt sein kann.

Auf dem Bewegungspfad Mxz von der Spule 1 bis zur Zuführeinheit 16 ist auch eine Tänzereinheit 15 vorgesehen, die optional als Teil der Umlenkeinheit 13 ausgestaltet sein kann. Die Tänzereinheit 15 umfasst tanzende Umlenkrollen 14b, welche gegen die Gravitationskraft in Abhängigkeit von deren Eigengewicht und gegebenenfalls vorgesehenen Ausgleichsmassen eine vordefinierbare Zugkraft im Band 2 sicherstellen können. An den Rollen 14 kann jeweils eine Umlenkung des Bandes 2 um einen insbesondere auch über die relative Anordnung der Rollen 14 vordefinierbaren Umlenkwinkel α erfolgen.

Das Modul 10 ist bevorzugt auf Rädern 17 gelagert und unabhängig von der Anlage 20 verlagerbar und positionierbar, insbesondere in frei wählbaren Standpositionen auf einem Boden einer Maschinenhalle.

Das Modul 10 liefert auf dem Bewegungspfad Mxz von der Spule 1 bis zur Zuführeinheit 16 zwei Funktionen, wahlweise getrennt voneinander, wahlweise jedoch auch in Kombination miteinander. Eine Breitenkompensationseinrichtung 18 umfasst insbesondere kaskadenartig aufeinanderfolgend angeordnete Umlenkrollenstege 14.1 mit kleiner werdender Breite y14.1, und eine Längenkompensationseinrichtung 19 ermöglicht einen Längen- und Zugkraftausgleich, insbesondere auch zumindest teilweise mittels der Tänzereinheit 15.

Die Anlage 20 kann insbesondere zum Schneiden, Kleben, Falten von Kartonagen oder dergleichen Verpackungsmaterialien ausgestaltet sein. Die Anlage 20 kann als vollautomatisierbare Prozessanlage ausgestaltet sein. Eine Zugeinheit 23 zum Heranziehen des bandförmigen Materials 2 kann im Kopplungspunkt Pxyz an das Modul 10 gekoppelt sein, so dass das Material 2 durch Ausüben einer Zugkraft von der Spule 1 abgewickelt und in die Anlage 20 eingezogen werden kann, beispielsweise in einen Bunker 21. Der Bunker liefert anlagenseitig einen zusätzlichen Materialpuffer, beispielsweise auch bei zeitweisem Stillstand der Anlage während einiger Sekunden oder Minuten. Über die Höhe z16 der Zuführeinheit 16, insbesondere über die Länge der Träger 12.1, kann die z-Koordinate des Kopplungspunktes Pxyz individuell für eine jeweilige Anlage 20 optimiert werden. Die Anlage 20 kann mehrere Umlenkrollen bzw. Umlenkpunkte 24 zum Führen des Bandes 2 bereitstellen, insbesondere zur Definition eines Bewegungspfades bis zu einer Kontaktstelle mit Kartonagen (Verklebe- oder Aufklebevorgang).

Durch einige Kraftvektorpfeile wird das Funktionsprinzip weiter veranschaulicht:
**F1** kennzeichnet eine von der Anlage 20 auf die Zuführeinheit 16 ausgeübte Zugkraft;
**F2** kennzeichnet eine auf die Tänzereinheit 15 ausgeübte Zugkraft;
**F3** kennzeichnet eine an der Spule 1 angreifende Zugkraft;
**Fxz** illustriert eine Zugkraftebene, in welcher die Kraftweiterleitung im Band 2 erfolgt;

Da sich das Band 2 in Richtung der wirkenden Zugkraft ausrichtet, entspricht eine Bewegungsebene Exz des bandförmigen Materials 2 zumindest annähernd der Richtung der Zugkraft. Die Koordinaten x, y, z bezeichnen dabei die Tiefen-, Breiten- und Höhenrichtung.

Die vorliegende Erfindung ermöglicht auf einfache Weise, den Bewegungspfad des Materials 2 von einer vergleichsweise großen Breite y1 der Spule 1 (Wickelbreite), insbesondere einer im Verhältnis zur Breite y2 des bandförmigen Materials 2 sehr großen Spulenbreite, über Umlenkrollen 14 mit unterschiedlicher (insbesondere kaskadenartig abnehmender) Breite y14, y14.1 schrittweise auf einen für die Handhabung des Materials 2 und für die Übergabe des Materials 2 an die Anlage 10 vorteilhaften Breitenbereich zu konvergieren bzw. zu beschränken.

Wahlweise ist das Modul 10 hinsichtlich des Abwickelvorgangs passiv. Anders ausgedrückt: Die Spule 1 muss nicht angetrieben werden. Optional kann jedoch auch ein an der Achse 11 vorgesehener Antrieb 11.2 auf die Spule 1 wirken, insbesondere zwecks Minimierung der auf das Band 2 wirkenden Zugkräfte. So kann z.B. bei besonders großen Spulen und bei besonders schwachem Material dennoch ein vergleichsweise großer Materialpuffer auf schonende Weise bereitgestellt werden.

Der Antrieb 11.2 kann über eine Steuerungseinrichtung 30 angesteuert werden, insbesondere in Abhängigkeit von Zugkraftwerten oder von Positionsdaten von Sensoren, welche an das Band 2 gekoppelt sind. Dies ermöglicht z.B. ein Anfahren des Abwickelvorgangs der Spule in Reaktion auf eine von einer Anlage 20 auf das Band 2 bzw. das Modul 10 ausgeübte Zugkraft F1.

Fig. 1 veranschaulicht die Führung des Materials 2 von der Spule 1 bis zur Übergabestelle an der Zuführeinheit 16. Bevor das Material 2 vertikal nach oben zur Übergabestelle geführt wird, durchläuft es mäanderförmig einen Kompensationsbereich, in welchem eine Breitenpositionsbegrenzung und ein Längen-/Zugkraftausgleich erfolgen. Dieser Pufferbereich kann individuell ausgelegt werden, insbesondere in Hinblick auf die Größe bzw. Masse der Spule, die Zugfestigkeit des Materials 2 und die seitens der Anlage 20 ausgeübten Zugkraft F1.

In Fig. 2 ist die Tänzereinheit 15 sichtbar. Die Tänzereinheit 15 umfasst beispielsweise zwei obere ortsfeste Umlenkrollen 14a und drei untere tanzende Umlenkrollen 14b. Auf dem Bewegungspfad Mxz von der Spule 1 bis zur Zuführeinheit 16 wird das Band 2 bei diesem Ausführungsbeispiel um neun bzw. zehn Umlenkrollen 14 geführt. Hierdurch verlängert sich auch die für die Kompensation zur Verfügung stehende Wegstrecke, beispielsweise um den Faktor 3 bis 5, je nach Anordnung der Tänzereinheit.

Die Tänzereinheit 15 umfasst bevorzugt eine Führung 15.1 für die beweglichen Umlenkrollen 14b, insbesondere eine Linearführung, sowie wenigstens einen an der Führung vorgesehenen Positionssensor 15.2, insbesondere linear-induktiv messend. Somit können Positionsdaten der Tänzereinheit 15 ermittelt und an eine/die Steuereinheit 30 transmittiert werden (insbesondere drahtlos), so dass die Steuereinheit 30 in Abhängigkeit von einem Ausschlag (Positionsänderung) in der Tänzereinheit z.B. einen Antrieb 11.2 zum Positionieren bzw. Drehen der Spule 1 ansteuern und regeln kann. Dies liefert weiteres Optimierungspotential insbesondere bei besonders großen, schweren Spulen 1.

Fig. 2 illustriert auch einen Höhenbereich Δz für die Breiten- und/oder Längenkompensation. Der Höhenbereich Δz ist vom Gehäuse 12 eingefasst, und die Umlenkrollen sind allesamt im Höhenbereich angeordnet. In diesem Beispiel beträgt die Höhe des Höhenbereichs Δz ca. Faktor 1,5 bis 2 des Durchmessers der Spule 1. Die Führung 15.1 der Tänzereinheit 15 kann sich wahlweise zumindest annähernd über den gesamten Höhenbereich Δz erstrecken. Dies liefert nicht zuletzt auch einen großen Puffer bei vergleichsweise kompaktem Bauraum.

In der Darstellung gemäß Fig. 2 ist die Spulenachse 11 einseitig gelagert. Wahlweise kann die Spulenachse 11 an beiden Enden gelagert sein (kein freies Ende 11.1).

In Fig. 3 ist das Breitenverhältnis von Spulenbreite y1 zu Materialbreite y2 illustriert.

In Fig. 4 ist die Stegbreite y14.1 veranschaulicht. Hier beträgt die Spulenbreite y1 ca. Faktor 3 der Stegbreite y14.1, und der Steg 14.1 der ersten Umlenkrolle ist zumindest annähernd zentrisch relativ zur Spulenbreite y1 angeordnet. Aus Fig. 4 ist ersichtlich, dass das Material 2 zwar vergleichsweise schmal ist, jedoch nicht verdrillt oder verdreht werden kann, sondern aufgrund der bahnartigen Ausgestaltung in der eigenen Erstreckungsebene gehandhabt werden muss (vergleiche Anordnung im Bunker 21 in den Fig. 6, 7).

Die in den Fig. 5, 6 und 7 gezeigten Anlagen betreffen beispielsweise die automatisierte Verarbeitung von Verpackungsmaterial, insbesondere Kartonagen. Der Prozess kann insbesondere ein Falten, Schneiden, Kleben oder dergleichen umfassen. In Fig. 5 ist eine beispielhafte Anordnung eines an eine Anlage 20 gekoppelten Moduls 10 gezeigt. In Fig. 6 ist im Detail ein Bunker 21 einer Anlage 20 gemäß einem weiteren Anwendungsfall gezeigt. Fig. 7 zeigt diese Anordnung aus entgegengesetzter Perspektive.

In den einzelnen Umlenkrollen oder auch an weiteren Positionen können Sensoren vorgesehen sein, insbesondere Kraftsensoren. Je nach Ausgestaltung des Prozesses können entlang des Bewegungspfades des bandförmigen Materials oder an den bewegten Komponenten Positionssensoren angeordnet sein.

### Bezugszeichenliste

- 1: kreuzgewickelte Spule
- 2: bandförmiges Material, beispielsweise Silikonband
- 10: Abwickel- und Zuführmodul
- 11: Spulenachse
- 11.1: freies Ende der Spulenachse
- 11.2: Antrieb
- 12: Gehäuse bzw. Rahmen
- 12.1: Trägereinheit für Zuführeinheit, insbesondere höhenverstellbar oder höhenanpassbar
- 12.2: Ausleger
- 12.3: Gehäusetür oder Klappe oder Abschottung
- 13: Umlenkeinheit
- 14: Umlenkrolle bzw. Umlenkpunkt
- 14a: ortsfeste Umlenkrolle bzw. Umlenkpunkt der Tänzereinheit
- 14b: tanzende bzw. ortsvariable Umlenkrolle der Tänzereinheit
- 14.1: Umlenkrollensteg (für Umlenkrolle mit Überbreite)
- 14.2: Rollenrand
- 15: Tänzereinheit
- 15.1: Führung für bewegliche Umlenkrollen, insbesondere Linearführung
- 15.2: Positionssensor, insbesondere linear-induktiv
- 16: Zuführeinheit
- 17: Räder des Moduls
- 18: Breitenkompensationseinrichtung
- 19: Längenkompensationseinrichtung

- 20: Anlagen, insbesondere zum Schneiden, Kleben, Falten von Kartonagen
- 21: Bunker
- 23: Zugeinheit zum Heranziehen von bandförmigem Material
- 24: Umlenkrolle bzw. Umlenkpunkt der Anlage

- 30: Steuerungseinrichtung
- **F1**: Zugkraft/-richtung auf/in Zuführeinheit (insbesondere ausgeübt von extern)
- **F2**: Zugkraft bzw. Zugkraftrichtung auf/in Tänzereinheit
- **F3**: Zugkraft bzw. Zugkraftrichtung auf/an Spule
- **Fxz**: Zugkraftebene

- Exz: Bewegungsebene des bandförmigen Materials
- Mxz: Bewegungspfad des bandförmigen Materials

- Pxyz: Koppelposition (Übergabe des bandförmigen Materials)

- y1: Breite der Spule (Wickelbreite)
- y2: Breite des bandförmigen Materials
- y14: Breite der Umlenkrolle
- y14.1: Breite des Umlenkrollensteges
- z16: Höhe der Zuführeinheit
- x, y, z: Tiefe, Breite, Höhe
- Δz: Höhenbereich für Breiten- und/oder Längenkompensation
- α: Umlenkwinkel an Umlenkrolle (bzw. Kontaktbereich über Rollenumfang)

## Patentansprüche

1. Abwickel- und Zuführmodul (10) für kreuzgewickeltes bandförmiges Material (2), nämlich mit einer Materialbreite im Bereich von 15 bis 35mm, wobei das bandförmige Material auf einer kreuzgewickelten Spule (1) aufgewickelt ist, welche eine Spulenbreite (y1) von mindestens 20cm aufweist, und welche um eine Spulenachse (11) am Abwickel- und Zuführmodul drehbar gelagert ist, wobei das bandförmige Material mittels des Abwickel- und Zuführmoduls von der Spule bis zu einer Zuführeinheit (16) des Abwickel- und Zuführmoduls geführt ist, mittels welcher das Abwickel- und Zuführmodul in einer Koppelposition (Pxyz) an eine Anlage (20) koppelbar ist,
**dadurch gekennzeichet,** dass zwischen der kreuzgewickelten Spule (1) und der Zuführeinheit (16) eine Breitenkompensationseinrichtung (18) integriert ist, welche eingerichtet ist zum Kompensieren einer Breitenvariation der Breitenposition des bandförmigen Materials (2) zumindest annähernd über die gesamte Spulenbreite (y1) auf dem Bewegungspfad (Mxz) von der Spule (1) bis zur Zuführeinheit (16), wobei die Zuführeinheit zumindest eine vordefinierte Breitenposition des bandförmigen Materials in der Koppelposition vorgibt und derart ausgestaltet und angeordnet ist, dass das Abwickel- und Zuführmodul (10) modular an die Anlage (20) koppelbar ist, wobei das Abwickel- und Zuführmodul mobil ist und unabhängig von der Anlage verlagerbar und positionierbar ist.

2. Abwickel- und Zuführmodul (10) nach Anspruch 1, wobei das Abwickel- und Zuführmodul als Nachrüstmodul zum Ersatz einer integralen Zuführeinheit der Anlage modular an die Anlage koppelbar ist, wobei die Spulenbreite mindestens Faktor 5 oder mindestens Faktor 7 oder mindestens Faktor 10 größer als die Breite des bandförmigen Materials ist.

3. Abwickel- und Zuführmodul (10) nach Anspruch 1 oder 2, wobei die Zuführeinheit (16) ferner auch eine vordefinierte Tiefenposition und/oder eine vordefinierte Höhenposition des bandförmigen Materials (2) in der Koppelposition (Pxyz) vorgibt; oder wobei die Zuführeinheit eine vordefinierte Höhenposition des bandförmigen Materials in der Koppelposition im Bereich einer Höhe von 1,5m bis 3,5m vorgibt.

4. Abwickel- und Zuführmodul (10) nach einem der vorhergehenden Ansprüche, wobei das Abwickel- und Zuführmodul eine Längenkompensationseinrichtung (19) zum Längen-und Zugkraftausgleich im bandförmigen Material (2) aufweist, welche zwischen der kreuzgewickelten Spule (1) und der Zuführeinheit (16) integriert ist; oder wobei eine/die Längenkompensationseinrichtung (19) des Abwickel- und Zuführmoduls (10) zusammen mit der Breitenkompensationseinrichtung (18) eine den Bewegungspfad (Mxz) des bandförmigen Materials von der Spule bis hin zur Zuführeinheit definierende kombinierte Kompensationseinrichtung bildet; oder wobei das Abwickel- und Zuführmodul zur Kompensation von Kraft- und Positionsvariationen des bandförmigen Materials (2) eine Mehrzahl von Umlenkrollen (14, 14a, 14b) aufweist, insbesondere wenigstens fünf, sechs oder sieben ortsfest am Modul installierte Umlenkrollen (14a) oder wenigstens zwei oder drei ortsvariabel in variablen Relativpositionen zu den ortsfesten Umlenkrollen gelagerte Umlenkrollen (14b); oder wobei das Abwickel- und Zuführmodul eine Tänzereinheit (15) mit wenigstens einer ortsvariabel in variabler Relativposition zu ortsfesten Umlenkrollen des Abwickel- und Zuführmoduls gelagerten Umlenkrolle (14b) aufweist, über welche Tänzereinheit das bandförmige Material geführt ist; oder wobei auf dem Bewegungspfad von der Spule (1) bis zur Zuführeinheit (16) wenigstens eine Umlenkrolle (14) mit einem Umlenkrollensteg (14.1) mit einer Stegbreite (y14.1) größer Faktor 3 oder größer Faktor 2 als der Materialbreite (y2) vorgesehen ist, insbesondere eine Mehrzahl von Umlenkrollen mit in Zuführrichtung kürzer werdender Stegbreite.

5. Abwickel- und Zuführmodul (10) nach einem der vorhergehenden Ansprüche, wobei das bandförmige Material (2) auf dem Bewegungspfad von der Spule (1) bis zur Zuführeinheit (16) zwischen mehreren Umlenkpunkten nach oben und unten geführt ist, insbesondere bei Umlenkwinkeln im Bereich von 140 bis 180°, wobei an aufeinanderfolgenden Umlenkpunkten der Bewegungspfad bzw. der Bewegungsbereich des bandförmigen Materials in Breitenrichtung jeweils weiter eingegrenzt ist; oder wobei das bandförmige Material (2) auf dem Bewegungspfad von der Spule (1) bis zur Zuführeinheit (16) zunächst zwischen mehreren Umlenkpunkten in einem ersten Höhenabschnitt geführt ist, und daraufhin in einen zweiten Höhenabschnitt oberhalb des ersten Höhenabschnitt geführt ist; oder wobei das bandförmige Material (2) auf dem Bewegungspfad von der Spule (1) bis zur Zuführeinheit (16) mittels einer/der Breiten- und/oder Längenkompensationseinrichtung (18, 19) in einem Höhenbereich (Δz) geführt ist, welcher sich über eine Höhe von mindestens Faktor 1 bis 2 des Durchmessers der Spule 1 erstreckt, bevor das bandförmige Material (2) zur Zuführeinheit weitergeleitet wird.

6. Abwickel- und Zuführmodul (10) nach einem der vorhergehenden Ansprüche, wobei wobei das Abwickel- und Zuführmodul auf Rädern (17) gelagert ist und für eine mobile Verlagerung auf einem Untergrund oder Hallenboden eingerichtet ist.; der wobei die Zuführung des bandförmigen Materials (2) passiv zugkraftgetrieben ist, indem die Spule (1) in Reaktion auf eine an der Zuführeinheit (16) von extern auf das bandförmige Material ausgeübten Zugkraft abwickelbar ist, insbesondere bei motorisch inaktivem Abwickel- und Zuführmodul.

7. Abwickel- und Zuführmodul (10) nach einem der vorhergehenden Ansprüche, wobei die Spule (1) das bandförmige Material (2) mit einer nahtlosen Länge von mindestens 1.000m, bevorzugt mindestens 3.000m, weiter bevorzugt mindestens 5.000m bereitstellt; oder wobei die Spulenachse in einer Höhe kleiner 1,5m angeordnet ist; oder wobei die Spulenachse in einer Höhe zwischen 20 und 100cm über dem Boden angeordnet/anordenbar ist; oder wobei das Abwickel- und Zuführmodul auf dem Bewegungspfad zwischen Spule und Zuführeinheit eine Wegstrecke für das bandförmige Material bereitstellt, die mindestens Faktor 3 größer ist als die Länge des direkten Weges zwischen der Spule und der Zuführeinheit; oder wobei die Spulenbreite (y1) mindestens Faktor 5 oder mindestens Faktor 7 oder mindestens Faktor 10 bis 50 größer als die Breite (y2) des bandförmigen Materials ist; oder wobei die Breitenkompensationseinrichtung (18) eingerichtet ist, den Bewegungspfad des bandförmigen Materials von einer Breitenvariation von mindestens 10cm oder mindestens 20cm oder mindestens 30cm oder bis zu 50cm jeweils auf eine Breitenvariation von maximal 5cm oder maximal 4cm oder maximal 3cm oder bis zu 1cm einzugrenzen, insbesondere kaskadenartig an hintereinandergeschalteten Umlenkpunkten.

8. Anlage (20) zum zumindest teilweise automatisierten Herstellen von Verpackungsmaterial, insbesondere Anlage zum Schneiden, Kleben und/oder Falten von Kartonagen, wobei die Anlage wenigstens ein Abwickel- und Zuführmodul (10) nach einem der vorhergehenden Ansprüche umfasst, wobei das Abwickel- und Zuführmodul (10) als mobiles Modul an eine auf das bandförmige Material wirkende Zugeinheit (23) der Anlage (20) gekoppelt ist.

9. Verfahren zum Abwickeln und Zuführen von kreuzgewickeltem bandförmigem Material (2) mit einer Materialbreite (y2) im Bereich von 15 bis 35mm mittels eines Abwickel- und Zuführmoduls (10) von einer kreuzgewickelten Spule (1) zu/in einer Anlage (20), wobei das bandförmige Material über eine Spulenbreite (y1) von mindestens 20cm aufgewickelt ist, die deutlich größer ist als die Materialbreite (y2), wobei die Spule drehbar um eine Spulenachse (11) gelagert wird, wobei das bandförmige Material von der Spule bis zu einer Zuführeinheit (16) des Abwickel- und Zuführmoduls geführt wird, wobei die Zuführeinheit in einer Koppelposition (Pxyz) eine Kopplung mit der Anlage sicherstellt, wobei auf einem/dem Bewegungspfad (Mxz) des bandförmigen Materials von der kreuzgewickelten Spule bis zur Zuführeinheit eine Breitenkompensation erfolgt, bei welcher eine Breitenvariation der Breitenposition des bandförmigen Materials (2) zumindest annähernd über die gesamte Spulenbreite kompensiert wird, nämlich graduell kontinuierlich oder kaskadenartig an hintereinandergeschalteten Umlenkpunkten (24), und bis hin zur Zuführeinheit auf eine vordefinierte Breitenposition des bandförmigen Materials in der Koppelposition konvergiert wird, wobei das Verfahren mittels eines mobilen Abwickel- und Zuführmodul durchgeführt wird, welches unabhängig von der Anlage verlagerbar und positionierbar ist.

10. Verfahren nach dem vorhergehenden Verfahrensanspruch, wobei ferner auch eine vordefinierte Tiefenposition und/oder eine vordefinierte Höhenposition des bandförmigen Materials (2) in der Koppelposition (Pxyz) vorgegeben wird; oder wobei eine/die vordefinierte Höhenposition des bandförmigen Materials in der Koppelposition im Bereich einer Höhe von 1,5m bis 3,5m vorgegeben wird.

11. Verfahren nach einem der vorhergehenden Verfahrensansprüche, wobei auf dem Bewegungspfad (Mxz) im Abwickel- und Zuführmodul (10) ferner eine Längenkompensation und ein Zugkraftausgleich erfolgt, insbesondere zumindest teilweise mittels einer Tänzereinheit (15), über welche das bandförmige Material geführt wird.

12. Verfahren nach einem der vorhergehenden Verfahrensansprüche, wobei eine Kompensation von Kraft- und Positionsvariationen auf dem Bewegungspfad von der Spule (1) bis zur Zuführeinheit (16) mittels einer Mehrzahl von Umlenkrollen (14) erfolgt, insbesondere mittels wenigstens fünf, sechs oder sieben ortsfest am Modul installierten Umlenkrollen (14a) oder mittels wenigstens zwei oder drei ortsvariabel in variablen Relativpositionen zu den ortsfesten Umlenkrollen gelagerten Umlenkrollen (14b); oder wobei eine Kompensation von Zugkraft- und Positionsvariationen des bandförmigen Materials (2) mittels einer Tänzereinheit (15) erfolgt, welche dafür wenigstens eine ortsvariabel in variabler Relativposition zu ortsfesten Umlenkrollen des Abwickel- und Zuführmoduls gelagerte Umlenkrolle (14b) vorsieht.

13. Verfahren nach einem der vorhergehenden Verfahrensansprüche, wobei der Bewegungspfad (Mxz) des bandförmigen Materials (2) von der Spule (1) bis zur Zuführeinheit (16) von einer Breitenvariation von mindestens 10cm oder mindestens 20cm oder mindestens 30cm jeweils auf eine Breitenvariation von maximal 5cm oder maximal 4cm oder maximal 3cm eingegrenzt wird.

14. Verfahren nach einem der vorhergehenden Verfahrensansprüche, wobei die Zuführung des bandförmigen Materials (2) zur Anlage (20) passiv zugkraftgetrieben erfolgt, indem die Spule in Reaktion auf eine an der Zuführeinheit von extern auf das bandförmige Material ausgeübten Zugkraft abgewickelt wird, insbesondere bei motorisch inaktivem Abwickel- und Zuführmodul.

15. Verwendung eines Abwickel- und Zuführmoduls (10) für kreuzgewickeltes bandförmiges Material (2) mit einer Materialbreite (y2) im Bereich von 15 bis 35mm, welches auf einer kreuzgewickelten Spule (1) über eine Spulenbreite (y1) von mindestens 20cm aufgewickelt ist, die deutlich größer ist als die Materialbreite (y2), zum drehbaren Lagern der Spule um eine Spulenachse (11) und zum Führen des abzuwickelnden bandförmigen Materials von der Spule bis zu einer Zuführeinheit des Abwickel- und Zuführmoduls, wobei das Abwickel- und Zuführmodul (10) mittels der Zuführeinheit (16) in einer Koppelposition (Pxyz) und in einer frei wählbaren Standposition des Abwickel- und Zuführmoduls modular an eine Anlage (20) gekoppelt wird, insbesondere an/in eine Anlagen zum Schneiden, Kleben und/oder Falten von Verpackungsmaterial wie z.B. Kartonagen, wobei auf einem/dem Bewegungspfad (Mxz) des bandförmigen Materials (2) von der kreuzgewickelten Spule (1) bis zur Zuführeinheit (16) eine Breitenkompensation erfolgt, bei welcher eine Breitenvariation der Breitenposition des bandförmigen Materials (2) zumindest annähernd über die gesamte Spulenbreite (y1) kompensiert wird, nämlich graduell kontinuierlich oder kaskadenartig an hintereinandergeschalteten Umlenkpunkten (24), und bis hin zur Zuführeinheit (16) auf eine vordefinierte Breitenposition des bandförmigen Materials in der Koppelposition (Pxyz) konvergiert wird, wobei das Abwickel- und Zuführmodul mobil ist und unabhängig von der Anlage verlagerbar und positionierbar ist, insbesondere Verwendung eines Abwickel- und Zuführmoduls (10) nach einem der Ansprüche 1 bis 7.

## Claims

1. Unwinding and feeding module (10) for cross-wound strip-shaped material (2), namely with a material width in the range of 15 to 35 mm, wherein the strip-shaped material is wound on a cross-wound reel (1) which has a reel width (y1) of at least 20 cm, and which is rotatably mounted about a reel axis (11) on the unwinding and feeding module, wherein the strip-shaped material is guided by means of the unwinding and feeding module from the reel to a feeding unit (16) of the unwinding and feeding module, by means of which the unwinding and feeding module can be coupled to a production line (20) in a coupling position (Pxyz),
**characterised in that** a width compensation device (18) is integrated between the cross-wound reel (1) and the feeding unit (16), which is configured to compensate for a variation in the width position of the strip-shaped material (2) at least approximately over the entire reel width (y1) on the movement path (Mxz) from the reel (1) to the feeding unit (16), wherein the feeding unit specifies at least one predefined width position of the strip-shaped material in the coupling position and is designed and arranged such that the unwinding and feeding module (10) can be coupled to the production line (20) in a modular manner, wherein the unwinding and feeding module is mobile and can be moved and positioned independently of the production line.

2. Unwinding and feeding module (10) according to claim 1, wherein the unwinding and feeding module can be coupled to the production line in modular manner as a retrofit module to replace an integral feeding unit of the production line, wherein the reel width is at least a factor of 5 or at least a factor of 7 or at least a factor of 10 greater than the width of the strip-shaped material.

3. Unwinding and feeding module (10) according to claim 1 or 2, wherein the feeding unit (16) also specifies a predefined depth position and/or a predefined height position of the strip-shaped material (2) in the coupling position (Pxyz); or wherein the feeding unit specifies a predefined height position of the strip-shaped material in the coupling position in the range of a height of 1.5 m to 3.5 m.

4. Unwinding and feeding module (10) according to one of the preceding claims, wherein the unwinding and feeding module has a length compensation device (19) for length compensation and tensile force compensation in the strip-shaped material (2), which is integrated between the cross-wound reel (1) and the feeding unit (16); or wherein the length compensation device (19) of the unwinding and feeding module (10) together with the width compensation device (18) forms a combined compensation device defining the movement path (Mxz) of the strip-shaped material from the reel to the feeding unit; or wherein the unwinding and feeding module has a plurality of deflection rollers (14, 14a, 14b) for compensating for variations in the force and position of the strip-shaped material (2), in particular at least five, six or seven deflection rollers (14a) installed in a fixed position on the module, or at least two or three deflection rollers (14b) mounted in a variable position relative to the fixed deflection rollers; or wherein the unwinding and feeding module has a dancer unit (15) with at least one deflection roller (14b) mounted in a variable relative position with respect to fixed deflection rollers of the unwinding and feeding module, via which dancer unit the strip-shaped material is guided; or wherein at least one deflection roller (14) with a deflection roller stay (14.1) with a stay width (y14.1) greater than a factor of 3 or greater than a factor of 2 than the material width (y2) is provided on the movement path from the reel (1) to the feeding unit (16), in particular a plurality of deflection rollers with a stay width decreasing in the feeding direction.

5. Unwinding and feeding module (10) according to one of the preceding claims, wherein the strip-shaped material (2) is guided upwards and downwards on the movement path from the reel (1) to the feeding unit (16) between a plurality of deflection points, in particular at deflection angles in the range from 140 to 180°, wherein at successive deflection points, the movement path or the movement range of the strip-shaped material is further restricted in the width direction; or wherein the strip-shaped material (2) is guided on the movement path from the reel (1) to the feeding unit (16) initially between a plurality of deflection points in a first height section, and then guided into a second height section above the first height section; or wherein the strip-shaped material (2) is guided on the movement path from the reel (1) to the feeding unit (16) by means of a/the width and/or length compensation device (18, 19) in a height range (Δz) which extends over a height of at least a factor of 1 to 2 of the diameter of the reel (1), upstream of the strip-shaped material (2) being forwarded to the feeding unit.

6. Unwinding and feeding module (10) according to one of the preceding claims, wherein the unwinding and feeding module is supported on/by wheels (17) and is configured for mobile movement on a surface or hall floor; or wherein the feeding of the strip-shaped material (2) is passively driven by traction, in that the reel (1) can be unwound in response to a tensile force exerted on the strip-shaped material from outside the feeding unit (16), in particular with the unwinding and feeding module being motorically inactive.

7. Unwinding and feeding module (10) according to one of the preceding claims, wherein the reel (1) provides the strip-shaped material (2) with a seamless length of at least 1,000 m, preferably at least 3,000 m, more preferably at least 5,000 m; or wherein the reel axis is arranged at a height of less than 1.5 m; or wherein the reel axis is arranged/can be arranged at a height of between 20 and 100 cm above the floor; or wherein the unwinding and feeding module provides for a distance for the strip-shaped material on the movement path between the reel and the feeding unit, which is at least a factor of 3 greater than the length of the direct path between the reel and the feeding unit; or wherein the reel width (y1) is at least a factor of 5 or at least a factor of 7 or at least a factor of 10 to 50 greater than the width (y2) of the strip-shaped material; or wherein the width compensation device (18) is configured to limit the movement path of the strip-shaped material from a width variation of at least 10 cm or at least 20 cm or at least 30 cm or up to 50 cm to a width variation of at most 5 cm or at most 4 cm or at most 3 cm or up to 1 cm, in particular in a cascade-like manner at deflection points cascaded in series.

8. Production line (20) for at least partially automated production of packaging material, in particular production line for cutting, gluing and/or folding cardboard packaging, wherein the production line comprises at least one unwinding and feeding module (10) according to one of the preceding claims, wherein the unwinding and feeding module (10) is coupled as a mobile module to a pulling unit (23) of the production line (20) acting on the strip-shaped material.

9. Method for unwinding and feeding cross-wound strip-shaped material (2) with a material width (y2) in the range of 15 to 35 mm by means of an unwinding and feeding module (10) from a cross-wound reel (1) to/in a production line (20), wherein the strip-shaped material is wound over a reel width (y1) of at least 20 cm, which is significantly greater than the material width (y2), wherein the reel is rotatably mounted about a reel axis (11), wherein the strip-shaped material is guided from the reel to a feeding unit (16) of the unwinding and feeding module, wherein the feeding unit ensures coupling with the production line in a coupling position (Pxyz), wherein a width compensation is carried out on a/the movement path (Mxz) of the strip-shaped material from the cross-wound reel to the feeding unit, in which a width variation of the width position of the strip-shaped material (2) is compensated at least approximately over the entire reel width, namely gradually continuously or in a cascade manner at deflection points (24) cascaded in series, wherein the width variation is converged up to the feeding unit to a predefined width position of the strip-shaped material in the coupling position, wherein the method is carried out by means of a mobile unwinding and feeding module which can be moved and positioned independently of the production line.

10. Method according to the preceding method claim, wherein a predefined depth position and/or a predefined height position of the strip-shaped material (2) in the coupling position (Pxyz) is also specified; or wherein a/the predefined height position of the strip-shaped material in the coupling position is specified in the range of a height of 1.5 m to 3.5 m.

11. Method according to one of the preceding method claims, wherein on the movement path (Mxz) in the unwinding and feeding module (10), also a length compensation and a tension compensation are carried out, in particular at least partially by means of a dancer unit (15) the strip-shaped material is passed by.

12. Method according to one of the preceding method claims, wherein compensation for force and position variations on the movement path from the reel (1) to the feeding unit (16) is effected by means of a plurality of deflection rollers (14), in particular by means of at least five six or seven deflection rollers (14a) installed in fixed positions on the module, or by means of at least two or three deflection rollers (14b) mounted in variable relative positions with respect to the fixed deflection rollers; or wherein tensile force and position variations of the strip-shaped material (2) are compensated by means of a dancer unit (15), which therefor provides for at least one deflection roller (14b) mounted in a variable relative position with respect to fixed deflection rollers of the unwinding and feeding module.

13. Method according to one of the preceding method claims, wherein the movement path (Mxz) of the strip-shaped material (2) from the reel (1) to the feeding unit (16) is limited from a width variation of at least 10 cm or at least 20 cm or at least 30 cm to a width variation of at most 5 cm or at most 4 cm or at most 3 cm, respectively.

14. Method according to one of the preceding method claims, wherein the strip-shaped material (2) is fed to the production line (20) passively by traction, by unwinding the reel in response to a traction force exerted externally on the strip-shaped material at the feeding unit, in particular with the unwinding and feeding module being motorically inactive.

15. Use of an unwinding and feeding module (10) for cross-wound strip-shaped material (2) with a material width (y2) in the range of 15 to 35 mm, which is wound on a cross-wound reel (1) over a reel width (y1) of at least 20 cm, which is significantly greater than the material width (y2), for rotatably supporting the reel about a reel axis (11) and for guiding the strip-shaped material to be unwound from the reel to a feeding unit of the unwinding and feeding module, wherein the unwinding and feeding module (10) is coupled in modular manner to a production line (20) in a coupling position (Pxyz) by means of the feeding unit (16) and in a freely selectable standing position of the unwinding and feeding module, in particular to/in a production line for cutting, gluing and/or folding packaging material such as, for example, cardboard, wherein width compensation is carried out on a/the movement path (Mxz) of the strip-shaped material (2) from the cross-wound reel (1) to the feeding unit (16), in which a width variation of the width position of the strip-shaped material (2) is compensated at least approximately over the entire reel width (y1), namely gradually continuously or in a cascade manner at deflection points (24) cascaded in series, wherein the width variation is converged to a predefined width position of the strip-shaped material in the coupling position (Pxyz) up to the feeding unit (16), wherein the unwinding and feeding module is mobile and can be moved and positioned independently of the production line, in particular use of an unwinding and feeding module (10) according to one of claims 1 to 7.

## Revendications

1. Module de déroulement et d'alimentation (10) pour matériau en bande enroulé croisé (2), à savoir avec une largeur de matériau comprise entre 15 et 35 mm, le matériau en bande étant enroulé sur une bobine enroulée croisée (1) qui présente une largeur de bobine (y1) d'au moins 20 cm, et qui est montée de manière rotative autour d'un axe de bobine (11) sur le module de déroulement et d'alimentation, le matériau en bande étant guidé au moyen du module de déroulement et d'alimentation depuis la bobine jusqu'à une unité d'alimentation (16) du module de déroulement et d'alimentation, au moyen de laquelle le module de déroulement et d'alimentation peut être couplé dans une position de couplage (Pxyz) à une chaîne de fabrication (20),
**caractérisé en ce qu'**un dispositif de compensation de largeur (18) est intégré entre la bobine enroulée croisée (1) et l'unité d'alimentation (16), qui est conçu pour compenser une variation de largeur de la position en largeur du matériau en bande (2) au moins approximativement sur toute la largeur de la bobine (y1) sur le trajet de déplacement (Mxz) entre la bobine (1) et l'unité d'alimentation (16), l'unité d'alimentation prédéfinissant au moins une position en largeur du matériau en bande dans la position de couplage et étant arrangée et agencée de telle sorte que le module de déroulement et d'alimentation (10) peut être couplé de manière modulaire à la chaîne de fabrication (20), le module de déroulement et d'alimentation étant mobile et pouvant être déplacé et positionné indépendamment de la chaîne de fabrication.

2. Module de déroulement et d'alimentation (10) selon la revendication 1, le module de déroulement et d'alimentation pouvant être couplé de manière modulaire à la chaîne de fabrication en tant que module de reéquipement pour remplacer une unité d'alimentation intégrée de la chaîne de fabrication, la largeur de la bobine étant au moins 5 fois, au moins 7 fois ou au moins 10 fois supérieure à la largeur du matériau en bande.

3. Module de déroulement et d'alimentation (10) selon la revendication 1 ou 2, l'unité d'alimentation (16) prédéfinissant en outre une position en profondeur et/ou une position en hauteur prédéfinie du matériau en bande (2) dans la position de couplage (Pxyz) ; ou dans lequel l'unité d'alimentation prédéfinit une position en hauteur prédéfinie du matériau en bande dans la position de couplage dans une plage de hauteur comprise entre 1,5 m et 3,5 m.

4. Module de déroulement et d'alimentation (10) selon l'une des revendications précédentes, le module de déroulement et d'alimentation comportant un dispositif de compensation de longueur (19) pour compenser la longueur et la force de traction dans le matériau en bande (2), lequel est intégré entre la bobine enroulée croisée (1) et l'unité d'alimentation (16) ; ou dans lequel un/le dispositif de compensation de longueur (19) du module de déroulement et d'alimentation (10) forme, conjointement avec le dispositif de compensation de largeur (18), un dispositif de compensation combiné définissant le trajet de déplacement (Mxz) du matériau en bande depuis la bobine jusqu'à l'unité d'alimentation ; ou dans lequel le module de déroulement et d'alimentation comporte, pour compenser les variations de force et de position du matériau en bande (2), une pluralité de rouleaux de renvoi (14, 14a, 14b), en particulier au moins cinq, six ou sept rouleaux de renvoi (14a) installés de manière fixe sur le module ou au moins deux ou trois rouleaux de renvoi (14b) montés de manière variable en positions relatives variables par rapport aux rouleaux de renvoi fixes ; ou dans lequel le module de déroulement et d'alimentation comporte une unité danseuse (15) avec au moins un rouleau de renvoi (14b) monté de manière variable en position relative variable par rapport aux rouleaux de renvoi fixes du module de déroulement et d'alimentation, le matériau en bande étant guidé par l'intermédiaire de l'unité danseuse ; ou dans lequel, sur le trajet de déplacement entre la bobine (1) et l'unité d'alimentation (16), il est prévu au moins un rouleau de renvoi (14) avec une traverse de rouleau de renvoi (14.1) dont la largeur (y14.1) est supérieure à un facteur 3 ou à un facteur 2 par rapport à la largeur (y2) du matériau, en particulier une pluralité de rouleaux de renvoi dont la largeur de traverse diminue dans le sens d'alimentation.

5. Module de déroulement et d'alimentation (10) selon l'une des revendications précédentes, dans lequel le matériau en bande (2) est guidé vers le haut et vers le bas sur le trajet de déplacement entre la bobine (1) et l'unité d'alimentation (16) entre plusieurs points de renvoi, en particulier avec des angles de renvoi compris entre 140 et 180°, le trajet de déplacement ou la zone de déplacement du matériau en bande étant respectivement limité(e) davantage dans le sens de la largeur au niveau des points de renvoi successifs ; ou le matériau en bande (2) étant guidé sur le trajet de déplacement entre la bobine (1) et l'unité d'alimentation (16) d'abord entre plusieurs points de renvoi dans une première section en hauteur, puis dans une deuxième section de hauteur au-dessus de la première section de hauteur ; ou dans lequel le matériau en bande (2) est guidé sur le trajet de déplacement depuis la bobine (1) jusqu'à l'unité d'alimentation (16) au moyen d'un/du dispositif de compensation de largeur et/ou de longueur (18, 19) dans une zone de hauteur (Δz) qui s'étend sur une hauteur d'au moins un facteur 1 à 2 du diamètre de la bobine (1), en amont d'un procès pour transmettre le matériau en bande (2) à l'unité d'alimentation.

6. Module de déroulement et d'alimentation (10) selon l'une des revendications précédentes, dans lequel le module de déroulement et d'alimentation est monté sur des roues (17) et est conçu pour être déplacé de manière mobile sur un sol ou sur le sol d'un hall ; ou dans lequel l'alimentation du matériau en bande (2) est entraînée passivement par une force de traction, la bobine (1) pouvant être déroulée en réaction à une force de traction exercée de l'extérieur sur le matériau en bande au niveau de l'unité d'alimentation (16), en particulier lorsque le module de déroulement et d'alimentation est inactif sur le plan moteur.

7. Module de déroulement et d'alimentation (10) selon l'une des revendications précédentes, la bobine (1) fournissant le matériau en bande (2) avec une longueur sans soudure d'au moins 1 000 m, de préférence d'au moins 3 000 m, de préférence d'au moins 5 000 m ; ou dans lequel l'axe de la bobine est disposé à une hauteur inférieure à 1,5 m ; ou dans lequel l'axe de la bobine est disposé/peut être disposé à une hauteur comprise entre 20 et 100 cm au-dessus du sol ; ou dans lequel le module de déroulement et d'alimentation prévoit, sur le trajet de déplacement entre la bobine et l'unité d'alimentation, une distance à parcourir pour le matériau en bande qui est au moins trois fois supérieure à la longueur de la liaison directe entre la bobine et l'unité d'alimentation ; ou dans lequel la largeur de la bobine (y1) est au moins cinq fois, au moins sept fois ou au moins dix à cinquante fois supérieure à la largeur (y2) du matériau en bande ; ou dans lequel le dispositif de compensation de largeur (18) est conçu de manière à limiter le trajet de déplacement du matériau en forme de bande d'une variation de largeur d'au moins 10 cm ou d'au moins 20 cm ou d'au moins 30 cm ou jusqu'à 50 cm à une variation de largeur maximale de 5 cm ou maximale de 4 cm ou maximale de 3 cm ou jusqu'à 1 cm, en particulier en cascade au niveau de points de renvoi montés en série.

8. Chaîne de fabrication (20) pour la fabrication au moins partiellement automatisée de matériaux d'emballage, en particulier chaîne de fabrication pour découper, coller et/ou plier des cartons, la chaîne de fabrication comprenant au moins un module de déroulement et d'alimentation (10) selon l'une des revendications précédentes, le module de déroulement et d'alimentation (10) étant couplé, en tant que module mobile, à une unité de traction (23) de la chaîne de fabrication (20) agissant sur le matériau en bande.

9. Procédé pour dérouler et alimenter un matériau en bande (2) enroulé croisé, d'une largeur du matériau (y2) comprise entre 15 et 35 mm, à l'aide d'un module de déroulement et d'alimentation (10) depuis une bobine (1) enroulée croisée vers/dans une chaîne de fabrication (20), le matériau en bande étant enroulé sur une largeur de bobine (y1) d'au moins 20 cm, qui est nettement supérieure à la largeur du matériau (y2), la bobine étant montée de manière rotative autour d'un axe de bobine (11), le matériau en bande étant guidé de la bobine jusqu'à une unité d'alimentation (16) du module de déroulement et d'alimentation, l'unité d'alimentation effectuant un couplage avec la chaîne de fabrication dans une position de couplage (Pxyz), dans laquelle une compensation de largeur est effectuée sur un/le trajet de déplacement (Mxz) du matériau en bande depuis la bobine enroulée croisée jusqu'à l'unité d'alimentation, dans laquelle une variation de largeur de la position en largeur du matériau en bande (2) est compensée au moins approximativement sur toute la largeur de la bobine, à savoir de manière progressive et continue ou en cascade au niveau de points de renvoi (24) montés en série, et jusqu'à l'unité d'alimentation, pour converger la variation de largeur vers une position de largeur prédéfinie du matériau en bande dans la position de couplage, le procédé étant effectué au moyen d'un module mobile de déroulement et d'alimentation qui peut être déplacé et positionné indépendamment de la chaîne de fabrication.

10. Procédé selon la revendication précédente, dans lequel une position en profondeur prédéfinie et/ou une position en hauteur prédéfinie du matériau en bande (2) dans la position de couplage (Pxyz) est prédéfinie, en outre ; ou dans lequel une/la position en hauteur prédéfinie du matériau en bande dans la position de couplage est prédéfinie dans une plage de hauteur comprise entre 1,5 m et 3,5 m.

11. Procédé selon l'une des revendications précédentes, dans lequel une compensation de longueur et une compensation de force de traction sont en outre effectuées sur le trajet de déplacement (Mxz) dans le module de déroulement et d'alimentation (10), en particulier au moins en partie au moyen d'une unité danseuse (15) sur laquelle le matériau en bande est guidé.

12. Procédé selon l'une des revendications précédentes, dans lequel une compensation des variations de force et de position sur le trajet de déplacement entre la bobine (1) et l'unité d'alimentation (16) est effectuée au moyen d'une pluralité de rouleaux de renvoi (14), en particulier au moyen d'au moins cinq six ou sept rouleaux de renvoi (14a) installés de manière fixe sur le module ou au moyen d'au moins deux ou trois rouleaux de renvoi (14b) montés de manière variable en position relative par rapport aux rouleaux de renvoi fixes ; ou dans lequel une compensation des variations de force de traction et de position du matériau en bande (2) est effectuée au moyen d'une unité danseuse (15) qui prévoit à cet effet au moins un rouleau de renvoi (14b) monté de manière variable en position relative par rapport aux rouleaux de renvoi fixes du module de déroulement et d'alimentation.

13. Procédé selon l'une des revendications précédentes, dans lequel le trajet de déplacement (Mxz) du matériau en bande (2) depuis la bobine (1) jusqu'à l'unité d'alimentation (16) est limité par une variation de largeur d'au moins 10 cm ou d'au moins 20 cm ou d'au moins 30 cm à une variation de largeur maximale de 5 cm ou maximale de 4 cm ou maximale de 3 cm.

14. Procédé selon l'une des revendications précédentes, dans lequel l'alimentation du matériau en bande (2) vers la chaîne de fabrication (20) est effectuée de manière passive par traction, en déroulant la bobine en réaction à une force de traction exercée de l'extérieur sur le matériau en bande au niveau de l'unité d'alimentation, en particulier lorsque le module de déroulement et d'alimentation est inactif sur le plan moteur.

15. Utilisation d'un module de déroulement et d'alimentation (10) pour un matériau en bande enroulé croisé (2) d'une largeur du matériau (y2) comprise entre 15 et 35 mm, qui est enroulé sur une bobine enroulée croisée (1) sur une largeur de bobine (y1) d'au moins 20 cm, qui est nettement supérieure à la largeur du matériau (y2), pour le montage rotatif de la bobine autour d'un axe de bobine (11) et pour guider le matériau en bande à dérouler depuis la bobine jusqu'à une unité d'alimentation du module de déroulement et d'alimentation, le module de déroulement et d'alimentation (10) étant couplé de manière modulaire au moyen de l'unité d'alimentation (16) à une chaîne de fabrication (20) dans une position de couplage (Pxyz) et dans une position de montage fixe librement sélectionnable du module de déroulement et d'alimentation, en particulier à/dans une chaîne de fabrication destinée à la découpe, au collage et/ou au pliage de matériaux d'emballage tels que par exemple des cartons, dans lequel une compensation de largeur est effectuée sur un/le trajet de déplacement (Mxz) du matériau en bande (2) depuis la bobine enroulée croisée (1) jusqu'à l'unité d'alimentation (16), comprenant une variation de largeur de la position en largeur du matériau en bande (2) étant compensée au moins approximativement sur toute la largeur de la bobine (y1), à savoir de manière progressive et continue ou en cascade au niveau de points de renvoi (24) montés en série, et jusqu'à l'unité d'alimentation (16), la variation de largeur étant convergé vers une position de largeur prédéfinie du matériau en bande dans la position de couplage (Pxyz), le module de déroulement et d'alimentation étant mobile et pouvant être déplacé et positionné indépendamment de la chaîne de fabrication, en particulier utilisation d'un module de déroulement et d'alimentation (10) selon l'une des revendications 1 à 7.
